# FASCICULE DE BREVET EUROPEEN

(11) **EP 2 162 030 B1**
(45) Date de publication et mention de la délivrance du brevet: **07.06.2017**
(21) Numéro de dépôt: 08805719.5
(22) Date de dépôt: 28.04.2008
(51) Int. Cl.: A43B 7/08, A43B 17/08, A43B 1/00, A43B 1/04, A43B 13/12

(54) **ARTICLE CHAUSSANT À SEMELLE VENTILÉE**
SCHUHWERKARTIKEL MIT BELÜFTETER SOHLE
ITEM OF FOOTWEAR WITH VENTILATED SOLE

(30) Priorité: 10.05.2007 FR 0754966
(43) Date de publication de la demande: 17.03.2010
(73) Titulaire: Oumnia, Karim, 54000 Nancy (FR)
(72) Inventeur: Oumnia, Karim, 54000 Nancy (FR)
(74) Mandataire: Office Freylinger
(86) Numéro de dépôt international: PCT/FR2008/050765
(87) Numéro de publication internationale: WO 2008/148975

(56) Documents cités:
- EP-A- 1 197 158
- WO-A-01/78542
- WO-A-02/32246
- WO-A-96/13994
- WO-A-2004/028284
- DE-U1- 29 911 499
- JP-U- 3 085 015
- US-A1- 2006 143 942

## Description

L'invention concerne un article chaussant disposant d'une semelle ventilée.

La marche et la station debout entraînent un gonflement et un échauffement des pieds qui cause usuellement un inconfort prononcé avec le temps. Afin de diminuer cet inconfort l'emploi de chaussures et de semelles adaptées a été recherché constamment depuis des années.

En raison du problème d'échauffement bien identifié les chaussures sont de plus en plus prévues avec des perforations sur la face supérieure. Ces aménagements n'empêchent cependant pas un échauffement notable du pied depuis la partie plantaire qui est complètement isolée vis à vis de l'extérieur.

La semelle de la chaussure comporte généralement plusieurs couches de matériaux synthétiques totalement étanches, notamment en raison du nécessaire maintien d'intercalaires employés pour l'amortissement des chocs provoqués par les foulées sur le sol.

Ces intercalaires amortisseurs étant par exemple des coussins d'air, des gels maintenus dans des enveloppes ou des polymères particuliers.

La plupart des chaussures disponibles aujourd'hui présentent une structure avec des ouvertures pour aérer le dessus du pied mais la partie plantaire est confinée de manière hermétique dans le moulage de la semelle, toutes les personnes rencontrent donc le problème d'échauffement de la voûte plantaire avec les désagréments en corrélation, à savoir :
- gonflement important du pied avec sensation de chaleur excessive,
- élévation de l'humidité et frottements accrus à l'intérieur de la chaussure,
- accentuation de la transpiration des pieds, qui provient à 80% de la partie plantaire,
- rapide dégradation de la propreté de la semelle intérieure avec développement de bactéries et d'odeurs.

Le WO 2004/028284 au nom de la société GEOX décrit une chaussure avec semelle imperméable et respirante, incorporant notamment une membrane de polytétrafluoroéthylène expansé. Le WO 01/78542 concerne un autre type de chaussure avec une membrane imperméable.

Le document JP 3 085015 U divulgue un article chaussant comprenant une structure basse localisée entre le pied et le sol constituée de plusieurs semelles superposées et un dessus, chacune des semelles étant fabriquée dans une matière synthétique lavable, lesdites semelles superposées étant respectivement :
- une semelle extérieure au contact du sol,
- une semelle intermédiaire,
- une semelle intérieure moulée amovible et absorbant les chocs, chacune des semelles étant perforée, apte à laisser passer l'eau et l'air, formant une semelle ventilée, et la semelle intermédiaire étant composée par :
- une partie formée par une membrane grillagée fixée à la semelle extérieure,
- une partie formée par une membrane maillée, maintenue avec la membrane grillagée et placée au-dessus d'elle par rapport au sol; la semelle extérieure comportant au moins deux ouvertures ou fentes, et de préférence un ensemble d'ouvertures et de fentes de dimensions réduites, typiquement la longueur des ouvertures et fentes peut être de 2 à 300 millimètres.

L'invention a donc pour objectif de résoudre ces principales difficultés en proposant un article chaussant comportant, outre l'aération classique par le dessus du chausson, une ventilation par sa partie inférieure usuellement hermétique.

La présente invention se caractérise en ce que
- la membrane grillagée est collée et cousue à la semelle extérieure,
- la semelle extérieure est fabriquée avec un caoutchouc et/ou un polymère rigide bon absorbeur de chocs,
- la largeur des ouvertures ou fentes doit être limitée à 8 millimètres maximum pour éviter le passage des cailloux,
- le dessus de la chaussure est fabriqué avec des tissus perforés fabriqués en matières synthétiques lavables, et
- la semelle extérieure est renforcée dans les zones d'usure par des parties en caoutchouc éventuellement renforcé en carbone.

Par article chaussant il doit être compris tout type de chaussure, par exemple de sport, de loisir, de plein air de type sandale, ou une chaussure classique pouvant être portée avec un costume.

Les avantages de l'article chaussant selon l'invention sont multiples :
- la ventilation par la partie inférieure de la chaussure évite l'échauffement plantaire excessif et le maintien d'un bas niveau d'humidité dans la semelle,
- le maintien de la partie plantaire au sec et en ventilation procure un confort élevé au marcheur,
- l'évacuation de l'humidité à la fois pendant le port de la chaussure, lors de la marche, et lorsque la chaussure n'est pas utilisée, évite le développement bactérien et les mauvaises odeurs,
- toutes les semelles constitutives de la chaussure étant lavables et à séchages rapides l'entretien se trouve facilité,
- la structure de la base de la chaussure en différentes semelles, avec des matériaux différents et des porosités variables permet de maintenir les débris et poussières hors de la chaussure tout en laissant passer l'air et l'humidité, la structure multicouche étant particulièrement efficace pour cela,
- la chaussure est adaptée pour contenir dès sa fabrication une semelle et un ensemble de matériaux assurant un amorti important des chocs, il n'est donc pas nécessaire au marcheur d'ajouter, comme c'est le cas la plupart du temps aujourd'hui, une semelle supplémentaire pour assurer un amortissement satisfaisant de l'onde de choc qui se répercute lors de la foulée du talon à la colonne vertébrale.

D'autres caractéristiques et avantages de l'invention se dégageront de la description qui va suivre en regard du dessin annexé qui n'est donné qu'à titre d'exemple non limitatif.

La figure 1 est une vue en coupe de l'article chaussant selon l'invention.

L'article chaussant tel que décrit ci-après comprend une structure basse, c'est à dire localisée entre le pied et le sol lorsque la chaussure est portée, formée par plusieurs semelles superposées, de préférence au moins trois. Une structure de chaussure fabriquée par assemblage de plusieurs couches cousues ou collées est connue en elle-même. La partie haute de la chaussure, le dessus, qui constitue le chaussant est formée de manière traditionnelle par des pièces textiles cousues et collées entre elles et présentant une ouverture sur la face avant de manière à permettre le laçage, de manière classique.

Une telle chaussure est représentée sur la figure 1 avec les différentes semelles constitutives de l'invention.

L'air et l'eau peuvent circuler, tel que l'indique la flèche de la figure 1, entre l'extérieur et l'intérieur de la chaussure, et en sens inverse, à travers les semelles.

Toujours selon l'invention, et en référence à la figure 1, les semelles sont ainsi agencées :
- une semelle extérieure 1 au contact du sol fabriquée avec un caoutchouc et/ou un polymère rigide bon absorbeur de chocs,
- une semelle intermédiaire 2,
- une semelle intérieure 3 moulée amovible et absorbant les chocs formée de préférence en deux couches.

Selon l'invention la semelle extérieure 1 comporte au moins deux ouvertures ou fentes, et de préférence un ensemble d'ouvertures et de fentes de dimensions réduites, typiquement la longueur des ouvertures et fentes peut être de 2 à 300 millimètres et la largeur doit être limitée à 8 millimètres maximum pour éviter le passage des cailloux.

Cette dimension réduite permet de laisser passer l'air et l'eau mais empêche les débris et graviers d'obstruer les ouvertures.

De préférence les ouvertures ou les fentes sont pratiquées dans les parties en creux 4 de la semelle extérieure 1,

La semelle extérieure est avantageusement fabriquée avec un matériau rigide et résistant à l'abrasion tel que du néoprène EVA ou du polyuréthane, ou une combinaison de ces matériaux. De manière à améliorer cette résistance la semelle extérieure est renforcée dans les zones d'usure par des parties en caoutchouc éventuellement renforcé en carbone. Cette composition permet ainsi une meilleure absorption des chocs tout en apportant une durabilité grâce aux pièces de caoutchouc.

La géométrie des ouvertures et fentes incluses dans la semelle est de préférence définie de façon à ce que l'air et l'eau puissent passer de manière optimale tout en empêchant les objets ou cailloux de pénétrer par la semelle extérieure. Le choix de la géométrie des fentes prend en compte les besoins de mouvements naturels du pied, facilitant les mouvements de flexion nécessaires sur une telle chaussure. La géométrie prend également en compte la solidité générale de la semelle afin d'éviter que trop de fentes positionnées aux mauvais endroits fragilisent la semelle extérieure. La dimension et les formes des fentes sont conçues afin d'éviter l'amorce d'une déchirure de la semelle pouvant s'aggraver au fur et à mesure de l'usage.

Selon l'invention la semelle intermédiaire 2 est composée par l'assemblage, des parties suivantes :
- une partie formée par une membrane grillagée 5 collée et cousue à la semelle extérieure 1,
- une partie formée par une membrane maillée 6, maintenue avec la membrane grillagée 5 et placée au-dessus d'elle par rapport au sol, dans le cas de l'assemblage des deux parties.

La membrane grillagée 5 permettant à l'air et l'eau un passage optimal tout en protégeant le pied des cailloux et autres objets extérieurs.

Le collage de l'une ou de l'autre membrane sur la semelle extérieure est réalisé de telle sorte que la colle ne soit pas enduite sur la partie de la membrane qui épouse les ouvertures et fentes de la semelle extérieure afin de ne pas boucher les perforations de la membrane.

La membrane maillée 6 permet, pour des raisons esthétiques et de protection, de couvrir la membrane grillagée 5 tout en apportant un confort au porté. Cette semelle intermédiaire permet également le cas échéant d'insérer entre les deux membranes des pièces en latex, ou un gel, ou tout autre matériau permettant une meilleure absorption des chocs et/ou une répartition des ondes de choc, et de manière plus générale d'intégrer des inserts permettant d'optimiser le confort de la chaussure.

Ainsi selon l'invention il est possible d'introduire entre la membrane grillagée 5 et la membrane maillée 6 un insert permettant une absorption des chocs et/ou une répartition des ondes de choc.

Cet insert est avantageusement muni de perforations de manière à laisser circuler l'humidité et la chaleur entre l'intérieur et l'extérieur de la chaussure, au travers des différentes semelles.

Selon l'invention la semelle intérieure 3 au contact avec le pied comporte les deux couches suivantes :
- une couche inférieure 7, au contact de la membrane située sous elle, composée d'EVA,
- une couche supérieure 8 en textile traité sur laquelle repose le pied, cette partie est collée sur et/ou cousue avec la couche inférieure 7.

Selon l'invention la couche supérieure 8 en textile est traitée pour réduire la formation des bactéries et des odeurs. Le traitement pouvant être effectué après la fabrication du textile ou sur la fibre textile elle-même avant tissage. Cette partie textile permet d'évacuer la transpiration.

Cette semelle intérieure 3 est conçue pour améliorer le confort et l'absorption des chocs, elle est avantageusement moulée et composée d'EVA avec selon les besoins des parties collées en latex, gel, etc... pour améliorer les caractéristiques d'absorption des chocs et/ou de confort. Elle est évidemment totalement perforée.

La partie haute de la chaussure, son dessus 9, est fabriquée avec des tissus perforés fabriqués en matières synthétiques lavables de manière à laisser s'évacuer l'humidité et la chaleur par le haut, de manière habituelle.

Plusieurs variantes de l'article chaussant sont possibles, celui-ci peut comporter différents matériaux même si les matières synthétiques citées sont préférées, les épaisseurs des différentes semelles et des couches constitutives peuvent être variables sans sortir du cadre de l'invention.

Le nombre et la taille des perforations dans chaque semelle peuvent être choisis dans une large plage et ajustés en fonction des matériaux utilisés, le positionnement, la géométrie et la taille des perforations pouvant être effectué selon plusieurs configurations sans sortir du cadre de l'invention.

La chaussure peut bien évidemment comporter différents modes de laçage sur son dessus, différents revêtements et renforcements sans sortir du cadre de l'invention.

Les différentes semelles et couches peuvent être ajustées entre elles selon différentes techniques connues dans le domaine, sans exclusive, par exemple par collage ou couture.

Bien entendu, l'invention n'est pas limitée aux modes de réalisation décrits et représentés à titre d'exemples, mais elle comprend aussi tous les équivalents techniques ainsi que leurs combinaisons, à condition qu'ils sont couverts par l'étendu de la protection conféré par les revendications qui suivent:

## Revendications

1. Article chaussant comprenant une structure basse localisée entre le pied et le sol constituée de plusieurs semelles superposées et un dessus (9), chacune des semelles étant fabriquée dans une matière synthétique lavable, lesdites semelles superposées étant respectivement :
- une semelle extérieure (1) au contact du sol fabriquée avec un caoutchouc et/ou un polymère rigide bon absorbeur de chocs,
- une semelle intermédiaire (2),
- une semelle intérieure (3) moulée amovible et absorbant les chocs, chacune des semelles étant perforée, apte à laisser passer l'eau et l'air, formant une semelle ventilée, et la semelle intermédiaire (2) étant composée par:
- une partie formée par une membrane grillagée (5) collée et cousue à la semelle extérieure (1),
- une partie formée par une membrane maillée (6), maintenue avec la membrane grillagée (5) et placée au-dessus d'elle par rapport au sol ;
la semelle extérieure (1) comportant au moins deux ouvertures ou fentes, et de préférence un ensemble d'ouvertures et de fentes de dimensions réduites, typiquement la longueur des ouvertures et fentes peut être de 2 à 300 millimètres et la largeur doit être limitée à 8 millimètres maximum pour éviter le passage des cailloux ;
le dessus (9) de la chaussure étant fabriqué avec des tissus perforés fabriqués en matières synthétiques lavables ;
et la semelle extérieure (1) étant renforcée dans les zones d'usure par des parties en caoutchouc éventuellement renforcé en carbone.

2. Article chaussant selon la revendication 1 dans laquelle les ouvertures ou les fentes sont pratiquées dans les parties en creux (4) de la semelle extérieure (1).

3. Article chaussant selon la revendication 1 dans laquelle il est introduit entre la membrane grillagée (5) et la membrane maillée (6) un insert permettant une absorption des chocs et/ou une répartition des ondes de choc.

4. Article chaussant selon la revendication 1 dans laquelle la semelle intérieure (3) comporte les deux couches suivantes :
- une couche inférieure (7), au contact de la membrane située sous elle, composée d'EVA,
- une couche supérieure (8) en textile traité, cette partie est collée sur et/ou cousue avec la couche inférieure (7).

5. Article chaussant selon la revendication 4 dans laquelle la couche supérieure (8) en textile est traitée pour réduire la formation des bactéries et des odeurs, le traitement pouvant être effectué après la fabrication du textile ou sur la fibre textile elle-même avant tissage.

## Patentansprüche

1. Schuhwerk umfassend eine zwischen dem Fuß und dem Boden liegende untere Struktur aus mehreren übereinander liegenden Sohlen und einem Oberteil (9), wobei jede der Sohlen aus einem waschbaren Kunststoff hergestellt ist, wobei die übereinander liegenden Sohlen folgende sind:
- eine mit dem Boden in Kontakt kommende Außensohle (1), welche aus einem Gummi und/oder einem gut stoßdämpfenden starren Polymer hergestellt ist,
- eine Zwischensohle (2),
- eine herausnehmbare, stoßdämpfende geformte Innensohle (3),
wobei jede der Sohlen perforiert ist, so dass sie Wasser und Luft durchlässt, und eine belüftete Sohle bildet, und wobei die Zwischensohle (2) umfasst:
- einen Teil, gebildet von einer Gittermembran (5), welche mit der Außensohle (1) verklebt und vernäht ist,
- einen Teil, gebildet von einer Netzmembran (6), welche mit der Gittermembran (5) gehalten wird und in Bezug auf den Boden über ihr angeordnet ist;
wobei die Außensohle (1) mindestens zwei Öffnungen oder Schlitze und vorzugsweise eine Anordnung von klein dimensionierten Öffnungen und Schlitzen aufweist, wobei die Länge der Öffnungen und Schlitze typischerweise 2 bis 300 Millimeter betragen kann und die Breite auf maximal 8 Millimeter zu begrenzen ist, damit keine Steinchen eintreten können;
wobei der Oberteil (9) des Schuhs mit perforierten Geweben aus waschbaren synthetischen Stoffen hergestellt ist;
und wobei die Außensohle (1) in den Verschleißzonen mit gegebenenfalls karbonverstärkten Gummiteilen verstärkt ist.

2. Schuhwerk nach Anspruch 1, bei dem die Öffnungen oder Schlitze in den vertieften Bereichen (4) der Außensohle (1) ausgebildet sind.

3. Schuhwerk nach Anspruch 1, bei dem zwischen Gittermembran (5) und Netzmembran (6) ein Einsatz eingefügt ist, mit dem Stöße gedämpft und/oder Stoßwellen verteilt werden können.

4. Schuhwerk nach Anspruch 1, bei dem die Innensohle (3) folgende zwei Schichten aufweist:
- eine untere Schicht (7) aus EVA, welche mit der unter ihr liegenden Membran in Kontakt ist,
- eine obere Schicht (8) aus behandeltem Textil, wobei dieser Teil auf die untere Schicht (7) geklebt und/oder mit ihr vernäht ist.

5. Schuhwerk nach Anspruch 4, bei dem die obere Schicht (8) aus Textil zur Verminderung von Bakterien- und Geruchbildung behandelt ist, wobei die Behandlung nach der Herstellung des Textils oder auf der Textilfaser selbst vor dem Weben erfolgen kann.

## Claims

1. An item of footwear comprising a lower structure located between the foot and the ground composed of a plurality of superposed soles and an upper (9), each of the soles being made from a washable synthetic material, said superposed soles being respectively:
- an outsole (1) in contact with the ground made from a rigid rubber and/or polymer with good shock absorption,
- a midsole (2),
- a removable, shock-absorbing moulded insole (3),
each of the soles being perforated, capable of allowing water and air to pass through, forming a ventilated sole, and the midsole (2) being made up of:
- a part formed by a grid membrane (5) adhesively bonded and sewn to the outsole (1),
- a part formed by a mesh membrane (6), held together with the grid membrane (5) and located above the latter relative to the ground; the outsole (1) comprising at least two openings or slots, and preferably a set of small-sized openings and slots, a possible length of the openings and slots typically being from 2 to 300 millimetres and the width necessarily being limited to at most 8 millimetres to prevent stones from passing through;
the upper (9) of the shoe being made from perforated fabrics made from washable synthetic materials;
and the outsole (1) being reinforced in the wear zones by rubber parts optionally reinforced with carbon.

2. An item of footwear according to claim 1, in which the openings or slots are provided in the recessed parts (4) of the outsole (1).

3. An item of footwear according to claim 1, in which an insert for absorbing shock and/or dispersing impact waves is introduced between the grid membrane (5) and the mesh membrane (6).

4. An item of footwear according to claim 1, in which the insole (3) comprises the following two layers:
- a lower layer (7), in contact with the membrane located therebeneath and composed of EVA,
- an upper treated textile layer (8), this part being adhesively bonded and/or sewn to the lower layer (7).

5. An item of footwear according to claim 4, in which the upper textile layer (8) is treated to reduce the formation of bacteria and odours, said treatment possibly being carried out after manufacture of the textile or on the textile fibre itself prior to weaving.
